# EUROPÄISCHE PATENTSCHRIFT

(11) **EP 0 270 858 B1**
(45) Veröffentlichungstag und Bekanntmachung des Hinweises auf die Patenterteilung: **27.11.1991**
(21) Anmeldenummer: 87116544.5
(22) Anmeldetag: 10.11.1987
(51) Int. Cl.: A61H 33/02

(54) **Austrittsdüse für das Austrittsventil einer Whirlpool-Wanne**
Outlet nozzle for an inlet valve of a whirlpool bath
Buse de sortie équipant les orifices d'entrée d'un bain tourbillonnant

(30) Priorität: 27.11.1986 DE 3640497
(43) Veröffentlichungstag der Anmeldung: 15.06.1988
(73) Patentinhaber: Ucosan B.V., NL-9301 ZR Roden (NL)
(72) Erfinder: Dijkhuizen, Okko K. c/o Patentanwälte, D-6000 Frankfurt am Main 1 (DE)
(74) Vertreter: Keil, Rainer A., Dipl.-Phys. Dr.

(56) Entgegenhaltungen:
- CH-A- 302 791
- DE-A- 2 240 434
- DE-A- 2 823 253
- DE-U- 8 606 463
- DE-U- 8 624 247
- GB-A- 712 905
- GB-A- 2 114 021
- GB-A- 2 120 957
- US-A- 3 985 303
- US-A- 4 314 670
- US-A- 4 320 541

## Beschreibung

Die Erfindung betrifft eine Austrittsdüse für das Austrittsventil einer Whirlpool-Wanne mit einem Wasserzufuhrkanal und einem Luftzufuhrkanal, bei welcher der Wasserstrom mit dem Luftstrom aufgrund von Injektorwirkung miteinander gemischt werden.

Aus der DE-A 3 630 806 ist eine Düsenkombination mit einer axial beweglichen Strahlablenkplatte bekannt, welche an ihrer Umfangslinie gegenüber einem Düsengehäuse Abdichtung erreichen kann. Unterhalb der Strahlablenkplatte mündet eine Wasserzufuhrleitung in das Düsengehäuse, während der unteren Öffnung des Düsengehäuses Luft zugeführt werden kann. Die Strahlablenkplatte hat einen zylindrischen Ansatz, in welchem Einstrahlöffnungen freigehalten sind. Unter Druckbeauflagung der Wasserzufuhrleitung bzw. der Öffnung kann sich die Strahlablenkplatte aus ihrer unteren Abdichtlage axial bis zu einem Anschlag nach oben anheben, wodurch Wasser und Luft gemeinsam aus den Einstrahlöffnungen in das Wanneninnere austreten können. Nachteilig hierbei ist, daß die Stellung der Strahlablenkplatte von außen beeinflußbar ist, insbesondere die Strahlablenkplatte unter dem Körpergewicht des Wannenbenutzers in Schließstellung gedrückt wird, das aufgrund der geometrischen Verhältnisse die Injektorwirkung nur verhältnismäßig gering ist und daß die Strahlablenkplatte lediglich aufgrund ihres Eigengewichts wieder in ihre Abdichtstellung gelangt.

In der DE-U-8 606 463 (Figur 8), welche auf einen Eintragungstag vom 30.10.1986 und einen Bekanntmachungstag vom 11.12.1986 zurückgeht, ist eine Düse für eine Luftsprudelvorrichtung eines Wasserbeckens vorgeschlagen, welcher durch einen Kanal Wasser zugeführt wird. Am Düsenausgang ist ein Rückschlagventil vorgesehen, welches durch Pumpendruck geöffnet wird und selbsttätig, vorzugsweise durch Federkraft oder bewegt durch das zurückflutende Badewasser, schließt, sobald der Pumpendruck abgeschaltet wird. Auch die Durchflußmenge kann mittels des Rückschlagventils reguliert werden, indem mehr oder weniger Querschnitt freigegeben wird. Das Rückschlagventil wirkt als Prallscheibe und verbreitert den austretenden Wasserstrahl, wodurch eine Vermischung von Luft und Wasser verbessert werden und eine Verkleinerung der Luftblasen erfolgen soll. Auch hier ist die Öffnungsstellung des Rückschlagventils von außen beeinträchtigbar und die Injektorwirkung verhältnismäßig gering. In der DE-U-8 606 463 (Figur 10) ist ferner eine Düsenkombination vorgeschlagen, bei welcher in den luftführenden Kanal die Verlängerung einer Luftzufuhrdüse hineinragt. Koaxial zu der Luftzufuhrdüse ist in die Beckenwandung ein Trägerflansch eingesetzt, der einen axial verstellbaren Ring mit konischer Innenbohrung trägt, welcher zusammen mit der Luftzufuhrdüse einen Ringkanal bildet, dessen freier Querschnitt sich durch Verstellen des Ringes verändern läßt. Hierbei kann schmutziges Badewasser in die Düsenkombination eindringen und sich dort ablagern. In der DE-U-8 606 463 (Figur 18) ist ferner eine Düsenkombination vorgeschlagen, bei welcher ein Wasser-Luft-Gemisch über ein Rückschlagventil einer axial feststehenden Ablenkplatte zugeführt wird, durch welche das Wasser-Luft-Gemisch axial hindurchtreten und unter welcher das Wasser-Luft-Gemisch durch eine Austrittsöffnung parallel zum Beckenboden in das Beckeninnere austreten kann. Auch hier kann sich verschmutztes Badewasser im Inneren des Düsengehäuses ansammeln. Außerdem muß eine Vorrichtung vorgeschaltet sein, mit Hilfe welcher erst das Wasser-Luft-Gemisch hergestellt wird. In der DE-U-8 606 463 (Figur 19) ist auch eine Düsenkombination für die Zufuhr von Druckluft vorgeschlagen, bei welcher in einem Trägerflansch, welcher in die Beckenwand bzw. den Beckenboden eingespannt ist, ein Deckelventil sitzt, welches im Ruhezustand nahezu höhengleich mit der Einbauebene verläuft, bei anstehendem Druck aus seinem Sitz abgehoben wird und den Austrittsweg für die Druckluft freigibt. Das Deckelventil wird bei nachlassendem Luftdruck in seinen Ventilsitz zurückgestellt. Dies kann durch die anstehende Wassersäule im Innenbecken erfolgen oder durch Eigengewicht oder durch Federkraft. Zusätzlich kann ein Rückschlagventil in der Zufuhrleitung vorgesehen sein. Die Druckluft kann hierbei axial oder im wesentlichen radial in das Innenbecken austreten. Durch die axiale Austrittsöffnung kann auch im verschlossenen Zustand der Düsenkombination verschmutztes Badewasser in das Düsengehäuse eindringen und sich dort absetzen. Eine Injektorwirkung ist nicht vorgesehen, dazu bedürfte es einer besonderen Vorrichtung. Nachteilig ist hierbei ebenfalls, daß die Öffnungsstellung durch den Beckenbenutzer beeinträchtigt werden kann.

Aus der nur nach § 54 (3) EPÜ zum Stande der Technik gehörenden EP-A-0 209 646 (Figur 10) ist eine Düsenkombination bekannt, welche im wesentlichen der Düsenkombination von Figur 10 der DE-U-8 606 463 entspricht, jedoch zusätzlich in dem Austrittskanal einer Lenkstrahldüse ein selbständiges Rückschlagventil aufweist. Das Rückschlagventil wird bereits mit einem Wasser-Luft-Gemisch beauflagt, so daß dort keine Injektorwirkung mehr auftritt. Die Luftzufuhrdüse ist zusätzlich mit einem äußeren ringförmigen Anschlag versehen, wodurch bei Verstellen eines Ringes die Mengenregulierung bis zum vollständigen Absperren der Zufuhr der Luft erfolgen kann. Auch der der Mengenverstellung dienende Ring kann als selbständiges Rückschlagventil ausgestattet sein oder die Rückstellkraft des zurückströmenden Badewassers benutzt werden. Hierdurch entsteht eine verhältnismäßig aufwendige Konstruktion und der zusätzliche Nachteil, daß auf das von dem verstellbaren Ring gebildete Rückschlagventil einerseits die Druckluft und andererseits der Wasserdruck einwirkt, wodurch undefinierte Verhältnisse entstehen.

Aufgabe der Erfindung ist es eine Austrittsdüse der eingangs genannten Art dahingehend auszubilden, daß bei Vermeidung einer Verschmutzung der Austrittsdüse durch im Wasser des Whirlpools vorhandene Verunreinigungen ein hoher hydro-pneumatischer Massageeffekt erzielbar ist.

Diese Aufgabe wird erfindungsgemäß bei einer Austrittsdüse für das Austrittsventil einer Whirlpool-Wanne mit einem Wasserzufuhrkanal und einem Luftzufuhrkanal, bei welcher der Wasserstrom mit dem Luftstrom aufgrund von Injektorwirkung miteinander gemischt werden, dadurch gelöst, daß der Wasserzufuhrkanal in einen radial nach außen führenden kreisringförmigen Austrittskanal übergeht, welcher einem tellerförmigen Verteilungskörper und dem Ventilkörper des Austrittsventils gebildet ist, daß der vorzugsweise kreisringförmig ausgebildete Luftzufuhrkanal in einen sich radial nach außen an den Austrittskanal anschließenden kreisringförmigen Zwischenraum zwischen dem tellerförmigen Verteilungskörper und dem Ventilkörper bzw. dem Ventilgehäuse oder der Wannenwandung mündet, und daß die mit der Innenfläche des Verteilungskörpers den Austrittskanal und/oder den Zwischenraum bildenden Oberflächen von wenigstens einem den Wasserzufuhrkanal im wesentlichen konzentrisch umgebenden, relativ zu dem Ventilkörper beweglichen Kolben gebildet sind, welcher in seiner Schließstellung den Austrittskanal und/oder den sich an den Austrittskanal anschließenden Zwischenraum flüssigkeits- und/oder gasdicht abschließt.

Hierdurch können die sich im Wasser des Whirlpools befindlichen Verunreinigungen wie Haare, Schmutzpartikel oder dgl. nicht in der Austrittsdüse absetzen und damit zu einer Funktionsbeeinträchtigung oder gar einem Verstopfen der Austrittsdüse führen. Während in Öffnungsstellung des Kolbens bzw. der Kolben die Kolbenoberflächen mit der Innenfläche des Verteilungskörpers den Austrittskanal und den sich daran radial nach außen anschließenden Zwischenraum bilden, bewegt sich der Kolben bzw. bewegen sich die Kolben bei Abschalten der Austrittsdüse mit ihren Oberflächen im wesentlichen axial auf die Innenfläche des Verteilungskörpers zu, so daß zumindest gegenüberliegendem Bereiche dieser Flächen für einen flüssigkeitsdichten Abschluß des Wasserzufuhrkanals und/oder des Luftzufuhrkanals sorgen.

Zweckmäßigerweise ist dabei für die axiale Hubbewegung der wenigstens einer Kolben im Ventilköper bzw. am Ventilgehäuse oder an der Wannenwandung geführt.

Von Vorteil kann es auch sein, wenn der Luftzufuhrkanal Einzelluftzufuhrkanäle aufweist, welche mit in dem Kolben sich axial erstreckenden Bohrungen in Strömungsverbindung stehen.

Für eine gleichmäßige Einleitung der Luft in den Zwischenraum können nach einem weiterbildenden Vorschlag der Erfindung die Bohrungen des Luftzufuhrkanals in einen in den Zwischenraum mündenden Ringkanal übergehen.

Vorteilhaft hinsichtlich eines Sogeffektes für die zugeführte Luft ist es ferner, wenn die im Kolben angeordneten Bohrungen bzw. der Ringkanal des Luftzufuhrkanals unmittelbar hinter einem im Randbereich des Austrittskanals gebildeten Austrittsschlitz in den Zwischenraum münden bzw. mündet.

Auch kann nach der Erfindung vorgesehen sein, daß die in Schließstellung des Kolbens zur Anlage miteinander kommenden Flächen des Verteilungskörpers und des Kolbens, mindestens aber die in Anlage mit der Innenfläche des Verteilungskörpers kommenden Bereiche der Oberflächen des Kolbens als Dichtflächen, ggf. mit einer flexiblen Beschichtung oder einer Auf- bzw. Einlage aus Gummi oder dgl. ausgebildet sind. Hierdurch wird neben einer guten Abdichtung des Inneren des Austrittsventils gegenüber einem mit Verunreinigungen beladenen Wasser gleichzeitig die mechanische Beanspruchung der in Schließstellung des Kolbens in Anlage miteinander kommenden Flächen vermindert, so daß eine hohe Lebensdauer des Austrittsventils erreicht wird.

In Weiterbildung dieses Gedankens kann auch vorgesehen sein, daß in Öffnungsstellung des Kolbens die an die Bohrungen oder den Ringkanal des Luftzufuhrkanals reichenden bzw. sich beidseitig des Austrittsschlitzes des Austrittskanals erstreckenden Oberflächen des Kolbens derart gegeneinander versetzt angeordnet sind, daß die mit der Innenfläche des Verteilungskörpers den Zwischenraum begrenzende Oberfläche gegenüber der den Austrittskanal begrenzenden Oberfläche zurückspringt, und daß die sich an die den Austrittskanal begrenzende Oberfläche anschließende Kolbenwandung im Bereich des Austrittsschlitzes bzw. des Luftzufuhrkanals eine Ausnehmung aufweist, über welche sich in Öffnungsstellung des Kolbens eine mit der Kolbenoberfläche verbundene Dichtleiste aus flexibelm Material, ggf. unter Bildung des Austrittsschlitzes, mit im wesentlichen tangentialer Richtung zur Kolbenoberfläche erstreckt, welche in Schließstellung des Kolbens in die Ausnehmung eingedrückt ist. Diese vorteilhafte Ausgestaltung nach der Erfindung gestattet es, lediglich einen Hubkolben mit Bohrungen für die Luftzufuhr vorzusehen und gleichzeitig für eine gleichmäßige Strömung des Wasser-Luft-Gemisches sowie eine geringe Geräuschentwicklung die Höhe des Zwischenraumes größer als die Breite des Austrittsschlitzes zu halten. Um gleichzeitig eine Abdichtung des Austrittskanals durch den Hub eines Kolbens zu ermöglichen, ist die Ausnehmung in der Kolbenwandung vorgesehen mit einer axialen Tiefe, welche etwa durch die von der den Zwischenraum zugeordneten Kolbenoberfläche und sich über den Luftzufuhrkanal bzw. die Bohrungen im Kolben tangential nach innen erstreckende gedachte Linie vorgegeben ist. Dabei wird der vordere, die Ausdehnung überragende und in Öffnungsstellung des Kolbens mit der Innenfläche des Verteilungskörpers den Austrittsschlitz bildende Abschnitt der Dichtleiste in Schließstellung in die Ausnehmung hineingedrückt, wobei der dabei sich ergebende Wulst der flexiblen Dichtleiste an die Innenfläche des Verteilungskörpers angepreßt ist.

Für ein zuverlässiges selbstätiges Öffnen und Schließen des Austrittsventils nach der Erfindung kann ferner vorgesehen sein, daß der Kolben gegen die Kraft eines Federkraftspeichers durch die Kraft bzw. den Druck des aus dem Wasserzufuhrkanal ausströmenden Wassers von der Schließstellung in die Öffnungsstellung bewegbar ist.

Vorteilhafterweise ist dabei der Federkraftspeicher durch Federn, Gummipuffer oder dgl. gebildet, welche in einem dem Wasserzufuhrkanal im wesentlichen konzentrisch umgebenden Ringraum zwischen dem Kolben und einer Auflagefläche des Ventilkörpers angeordnet sind. Damit bedarf es für die Hub- bzw. Senkbewegung des Kolbens keines gesonderten Antriebs, vielmehr wird das Austrittsventil nach der Erfindung in einfacher Weise durch den Druck des aus den Austrittsöffnungen des Ventilkörpers auftretenden Wassers zuverlässig geöffnet, während bei Absperrung der Wasserzufuhr der Austrittskanal und/oder der Zwischenraum selbstätig durch die Rückstellkraft des Federkraftspeichers flüssigkeits- und/oder gasdicht abgeschlossen werden.

Auch liegt es im Rahmen der Erfindung, daß der in dem Ventilkörper vorgesehene Ringraum einen sich von der Auflagefläche axial nach oben erstreckenden Wandungsbereich zur Aufnahme des auf dem Federkraftspeicher lagernden Kolbens aufweist, daß ein konzentrisch zum Wasserzufuhrkanal angeordneter innerer Wandungsbereich des Kolbens mit dem ihm zugewandten Wandungsbereich des Ventilkörpers einen Ringspalt bildet, und daß der Ringraum in einen sich im Ventilkörper axial nach unten erstreckenden Rücklaufkanal mündet, welcher ggf. über ein Absperrorgan mit dem Abfluß der Whirlpool-Wanne verbunden ist. Hierdurch wird in vorteilhafter Weise eine Reinigung der erfindungsgemäßen Austrittsdüse erreicht, indem im Ruhezustand der Austrittsdüse und damit einem gegenüber einem Eindringen von Wasser ggf. gegenüber einer zugeführten Luft abgedichten Austrittskanal in diesen über den Wasserzufuhrkanal eine Reinigungsflüssigkeit injiziert wird, welche über den Ringspalt in den im Ventilkörper vorgesehenen Ringraum strömt und von dort über einen Rücklaufkanal in den Abfluß des Whirpools geführt wird. Dabei ist der Druck der aus den Austrittsöffnungen des Wasserzufuhrkanals austretenden Reinigungsflüssigkeit so festzulegen, daß der bzw. die Kolben in seiner Schließstellung verharrt bzw. verharren. Hierdurch wird eine wirksame Rückspülung bzw. Reinigung der Austrittsdüse nach der Erfindung erreicht.

In Weiterführung dieses Gedankens kann nach der Erfindung auch vorgesehen sein, daß beidseitig des Luftzufuhrkanals konzentrisch den Wasserzufuhrkanal umgebender ringförmig ausgebildete Gummipuffer vorgesehen sind, welche mindestens in Schließstellung des Kolbens einen Bereich des Ringraumes freihalten und dabei diesen in zwei flüssigkeits- und/oder gasdicht gegeneinander getrennte Abschnitte aufteilen, wobei der radial äußere Abschnitt mit dem Luftzufuhrkanal in Verbindung steht. Diese Ausführung ermöglicht einen konstruktiv besonders einfachen Aufbau mit einer kostengünstigen Herstellung, bei welcher es keiner gesonderten Verbindung bzw. Verbindungen zwischen dem Luftzufuhrkanal bzw. den sich im Ventilköper axial nach oben erstreckenden Einzelluftzufuhrkanälen mit den Bohrungen des Kolbens bedarf.

Zweckmäßigerweise weist der Ringspalt eine etwa der Hälfte der Breite des Austrittsschlitzes entsprechende Breite von 0,1 bis 1 mm, vorzugsweise 0,6 mm auf, so daß in Öffnungsstellung des Kolbens auch bei Fehlen eines Absperrorgans zwischen Rücklaufkanal und Abfluß des Whirlpools nur eine geringe Menge des in den Wasserzufuhrkanal eingeleiteten Wassers während des Betriebes der Austrittsdüse verlorengeht.

Der Verteilungskörper kann beispielsweise durch eine Bajonett-, Schraub-, Saug-, Steck- oder Magnetverbindung an dem, ggf. einen axialen Fortsatz aufweisenden Ventilkörper, gehalten oder einstückig mit diesem ausgebildet sein. Weitere vorteilhafte Merkmale der erfindungsgemäßen Austrittsdüse ergeben sich aus den Ansprüchen 14 bis 20. Diese dienen im wesentlichen einer einfachen Konstruktion bei hoher Wirksamkeit des austretenden Massagestrahls.

Die erfindungsgemäße Austrittsdüse kann insbesondere auch mit einer pulsierenden Wasserzufuhr und/oder Luftzufuhr betrieben werden.

Weitere Ziele, Merkmale, Vorteile und Anwendungsmöglichkeiten der Erfindung ergeben sich aus der nachfolgenden Beschreibung von Ausführungsbeispielen anhand der Zeichnung.

Die einzige Figur veranschaulicht schematisch im Schnitt eine Ausführungsform einer Austrittsdüse nach der Erfindung mit einem Verschließmechanismus und einem Rückspülsystem. Die in der Zeichnung dargestellte Austrittsdüse für das Austrittsventil 34 einer Whirpoolwanne weist einen Ventilkörper 39 mit einem zentral angeordneten Wasserzufuhrkanal 35 auf, welcher mit in einen Austrittskanal 36 radial mündenden Austrittsöffnungen 56 versehen ist. Der Austrittskanal 36 wird durch die Innenfläche 41 eines auf einen mit einer Eingriffnut 68 versehenen Fortsatz 67 des Ventilkörpers 39 aufsteckbaren tellerförmigen Verteilungskörpers 37 und durch eine Oberfläche 44 eines Kolbens 49 gebildet. Dabei verringert sich die Höhe des Austrittskanals 36 von radial innen nach radial außen, indem die Oberfläche 44 des Kolbens 49 von radial innen nach radial außen schräg auf die Wannenwandung 42 zuläuft und die Innenfläche 41 des Verteilungskörpers 37 von einem radial inneren, etwa parallel zur Wannenwandung 42 verlaufenden Abschnitt in einen schräg zu dieser geneigten Bereich übergeht, wodurch am radial außen liegenden Umfang des Austrittskanals 36 eine Austrittsschlitz 45 gebildet ist. Durch diesen sich von radial innen nach radial außen verjüngenden Austrittskanal 36 erhält das aus den Austrittsöffnungen 56 austretende Wasser die erforderliche Geschwindigkeit, um beim Austreten aus dem Austrittsschlitz 45 eine Sogwirkung auf die unmittelbar hinter dem Austrittsschlitz 45 über einen sich axial im Ventilkörper 39 nach oben erstreckenden ggf. Einzelluftzufuhrkanäle 53 aufweisenden Luftzufuhrkanal 38 eingeleitete Luft auszuüben. Die Vermischung des Wassers mit der angesaugten Luft findet in einem sich radial nach außen an den Austrittskanal 36 anschließenden Zwischenraum 46 statt. Dieser Zwischenraum 46 wird durch den äußeren Randbereich der Innenfläche 41 des Verteilungskörpers 37 und die Oberfläche 48 des Kolbens 49 gebildet. Um dem Wasser-Luft-Gemisch eine gewünschte Austrittsrichtung zu geben erstreckt sich der in Art eines Ringkanals ausgebildete Zwischenraum 46 unter geringem Winkel von der Wannenwandung 42 weg. Für eine gute Vermischung des Wassers mit der zugeführten Luft weist der Zwischenraum 46 eine etwa gleichbleibende Breite auf, welche die Breite des Austrittsschlitzes 45 bei dem hier gewählten Ausführungsbeispiel etwa um einen Faktor 2 übersteigt.

Der die Oberflächen 44 und 48 aufweisende Kolben 49 ist in einem Ringraum 61 des Verntilkörpers 39 aufgenommen mit einem den Wasserzufuhrkanal 35 konzentrisch umgebenden axialen Wandungsbereich 63 und einer sich radial nach außen erstreckenden Auflagefläche 62. Für die axiale Hubbewegung des an dem Ventilgehäuse 40 des Austrittsventils 34 geführten einzähligen Kolbens 49 sind Federkraftspeicher 60 in Form von Gummipuffern vorgesehen, auf welchen der Kolben 49 mit seiner Unterseite gelagert ist und welche sich gegen die Auflagefläche 62 des Ringraumes 61 abstützen. Die beiden den Wasserzufuhrkanal 35 konzentrisch umgebenden ringförmig ausgebildeten Federkraftspeicher 60 sind beidseitig der im Kolben 44 sich axial nach oben erstreckenden und in einen Ringkanal 47 übergehenden Bohrungen 54 des Lufzufuhrkanals 38 angeordnet. Durch diese symmetrische Lagerung wird zum einen ein Verkanten des Kolbens 49 bei seiner Hubbewegung vermieden. Zum anderen ist bei dieser Anordnung der Gummipuffer 60 zwischen Kolben 44 und Auflageflächen 62 des Ventilköpers 49 ein Zwischenraum des Ringraumes 61 gebildet, der von den als Gummipuffer ausgebildeten Federkraftspeichern 60 in zwei flüssigkeits- und/oder gasdicht gegeneinander getrennte Abschnitte 50, 51 aufgeteilt ist, wobei der radial äußere Abschnitt 51 für die Durchleitung von Luft mit den Bohrungen 54 des Kolbens 49 und dem von unten kommenden Abschnitt des Luftzufuhrkanals 38 in Verbindung steht.

Die Rückstellkraft der Federkraftspeicher 60 ist dabei so zu wählen, daß bei Betrieb des Austrittsventils 34 durch den Druck des über die Austrittsöffnungen 56 austretenden Wassers und unterstützend durch den im Zwischenraum 46 gebildeten Druck des Wasserluftgemisches der Kolben 49 mit seinen Oberflächen 44 und 48 axial nach unten in die Öffnungsstellung gedrückt wird. Ist dagegen das Austrittsventil 34 abgeschlatet, so bewirkt die Rückstellkraft der Federkernspeicher 60 einen axialen Hub des Kolbens 49, wobei der Endbereich seiner Oberfläche 44 sowie seine Oberfläche 48 gegen die Innenfläche 41 des Verteilungskörpers 37 gedrückt werden und damit das Austrittsventil 34 gegen ein Einströmen von Badewasser aus der Whirlpool-Wanne abdichten. Um eine sichere Abdichtung zu gewährleisten und gleichzeitig die mechanische Beanspruchung gering zu halten, sind die in Schließstellung des Kolbens 49 in Anlage mit der Innenfläche 41 des Verteilungskörpers 37 kommenden Abschnitte der Oberflächen 44 und 48 mit einer Dichtleiste 59 versehen. Für die hier gewählte einzählige Kolbenausbildung mit einer die Breite des Austrittsschlitzes 45 übersteigenden Breite des Zwischenraumes 46 weist der Kolben 49 unmittelbar unterhalb des Austrittsschlitzes 45 und in der den Ringspalt 47 für die Zuführung der Luft begrenzenden Kolbenwandung 57 eine Ausnehmung 58 auf, welche in Öffnungsstellung von der angrenzenden Dichtleiste 59 unter Bildung der Unterseite des Austrittsschlitzes 45 überragt wird. In Schließstellung ist die Dichtleiste 59 in die Ausnehmung 58 eingedrückt, wobei der sich dabei ergebende Wulst der Dichtleiste 59 am Knie der Ausnehmung 58 fest an die Innenfläche 41 des Verteilungskörpers 37 angepreßt wird und den Innenraum des Austrittskanals 36 flüssigkeitsdicht abdichtet.

Dieses Abdichten des Austrittskanals 36, nicht nur gegenüber der Umgebung des Austrittsventils 34, sondern auch gegenüber dem Ringkanal 47 für die zuzuführende Luft ist von besonderem Vorteil für die nach der Erfindung vorgesehene Rückspülung bzw. Reinigung des Austrittsventils 34. Hierfür ist zwischen dem inneren Wandungsbereich 64 des Kolbens 49 und dem zugewandten Wandungsbereich 63 des Ventilkörpers 39 ein den Austrittskanal 36 und den von den Federkraftspeichern 60 freigehaltenen Abschnitt 50 des Ringraumes 61 verbindender Ringspalt 63 vorgesehen. Der Abschnitt 50 des Ringraumes 61 mündet in einen in dem Ventilkörper 39 sich axial nach unten erstreckenden Rücklaufkanal 66, welcher ggf. über ein Absperrorgan mit dem Abfluß der Whirpool-Wanne verbunden ist. Dabei dient der radial innere ringförmige Federkraftspeicher 60 als Abdichtung des radial inneren Abschnittes 50 des Ringraumes durch die Federkraftspeicher 60 freigehaltenen Zwischenraumes des Ringraumes 61 gegenüber dem sich radial nach außen erstreckenden weiteren Abschnitt 51 für die Luftzufuhr, so daß ein Eindringen von Wasser oder Reinigungsflüssigkeit in das Luftzufuhrsystem ausgeschlossen ist. Der Druck der über den Wasserzufuhrkanal 36 zugeführt und über die Austrittsöffnungen 56 in den Austrittskanal 36 eintretenden Spülflüssigkeit ist dabei so einzustellen, daß der Kolben 49 in seiner Schließstellung verbleibt. Damit in Öffnungsstellung des Kolbens 49 kein Wasser über den Ringspalt 63 in den Whirlpool-Abfluß abfließen kann, ist es möglich, den mit dem Abfluß des Whirlpools verbundenen Rücklaufkanal 66 mit einem Absperrorgan zu versehen, welches sich bei dem für die Öffnungsstellung des Kolbens 49 erforderlichen Wasserdrucks selbsttätig verschließt, jedoch bei dem geringeren Druck der Reinigungsflüssigkeit geöffnet ist. Alternativ hierzu kann jedoch auch ohne die Anordnung eines solchen Absperrorgans die Leckrate des bei Betrieb der Austrittsdüse zugeführten Wassers ausreichend gering gehalten wrden, wenn der Ringspalt 63 eine Breite von 0,1 bis 1 mm, vorzugsweise 0,6 mm aufweist.

Mit der erfundenen Austrittsdüse wird ein neuartiges Massagegefühl durch ein intensives, aufgrund der hervorragenden Injektorwirkung anstehendes Wasser-Luft-Gemisch erzeugt, welches im wesentlichen parallel zur Wannenwandung ausströmt und von dem feine Luftblasen im Wannenwasser zur Massage des Wannenbenutzers aufsteigen. Gleichzeitig ermöglicht die erfindungsgemäße Austrittsdüse bei Betriebsstillstand ein selbsttätiges zuverlässiges Abdichten ihres Innenraumes gegenüber dem mit Verunreinigungen beladenen Badewasser des Whirpools, welche sonst zu einer Verschmutzung des Zufuhrsystems und Keimablagerung in diesem führen könnte. Darüber hinaus kann das Zufuhrsystem bei Betriebsstillstand durch Rückspülung mit Wasser oder einer Reinigungsflüssigkeit in vorteilhafter Weise rückgespült werden, ohne daß dabei die Reinigungsflüssigkeit in die Whirpool-Wanne gelangt.

## Patentansprüche

1. Austrittsdüse für das Austrittsventil (34) einer Whirlpool-Wanne mit einem Wasserzufuhrkanal (35) und einem Luftzufuhrkanal (38), bei welcher der Wasserstrom mit dem Luftstrom aufgrund der Injektorwirkung miteinander gemischt werden, wobei der Wasserzufuhrkanal (35) in einen radial nach außen führenden kreisringförmigen Austrittskanal (36) übergeht, welcher zwischen einem tellerförmigen Verteilungskörper (37) und dem Ventilkörper (39) des Austrittsventils (34) gebildet ist, wobei der vorzugsweise kreisringförmig ausgebildete Luftzufuhrkanal (38, 47, 53, 54) in einen sich radial nach außen an den Austrittskanal (36) anschließenden kreisringförmigen Zwischenraum (46) zwischen dem tellerförmigen Verteilungskörper (37) und dem Ventilkörper (39) bzw. dem Ventilgehäuse (40) oder der Wannenwandung (42) mündet, und wobei die mit der Innenfläche (41) des Verteilungskörpers (37) den Austrittskanal (36) und/oder den Zwischenraum (46) bildenden Oberflächen (44, 48) von wenigstens einem den Wasserzufuhrkanal (35) im wesentlichen konzentrisch umgebenden, relativ zu dem Verteilungskörper (37) beweglichen Kolben (49) gebildet sind, welcher in seiner Schließstellung den Austrittskanal (36) und/oder den sich an den Austrittskanal (36) anschließenden Zwischenraum (46) flüssigkeits- und/oder gasdicht abschließt.

2. Austrittsdüse nach Anspruch 1, dadurch gekennzeichnet, daß der wenigstens eine Kolben (49) im Ventilkörper (39) bzw. am Ventilgehäuse (40) oder an der Wannenwandung (42) geführt ist.

3. Austrittsdüse nach Anspruch 1 oder 2, dadurch gekennzeichnet, daß der Luftzufuhrkanal (38) Einzelluftzufuhrkanäle (53) aufweist, welche mit in dem Kolben (49) sich axial erstreckenden Bohrungen (54) in Strömungsverbindung stehen.

4. Austrittsdüse nach Anspruch 3, dadurch gekennzeichnet, daß die Bohrungen (54) des Luftzufuhrkanals (38) in einen in den Zwischenraum (46) mündenden Ringkanal (47) übergehen.

5. Austrittsdüse nach Anspruch 3 oder 4, dadurch gekennzeichnet, daß die Bohrungen (54) bzw. der Ringkanal (47) des Luftzufuhrkanals (38) unmittelbar hinter einem im Randbereich des Austrittskanals (36) gebildeten Austrittsschlitz (45) in den Zwischenraum (46) münden bzw. mündet.

6. Austrittsdüse nach einem der Ansprüche 1 bis 5, dadurch gekennzeichnet, daß die in Schließstellung des Kolbens (49) zur Anlage miteinander kommenden Flächen (41, 44, 48) des Verteilungskörpers (37) und des Kolbens (49), mindestens aber die zur Anlage mit der Innenfläche (41) des Verteilungskörpers (37) kommenden Bereiche der Oberflächen (44, 48) des Kolbens (49) als Dichtflächen, ggf. mit einer flexiblen Beschichtung oder einer Auf- bzw. Einlage aus Gummi od. dgl., ausgebildet sind.

7. Austrittsdüse nach Anspruch 6, dadurch gekennzeichnet, daß in Öffnungsstellung des Kolbens (49) die an die Bohrungen (54) oder den Ringkanal (47) des Luftzufuhrkanals (38) reichenden bzw. sich beidseitig des Austrittsschlitzes (45) des Austrittskanals (36) erstreckenden Oberflächen (44, 48) des Kolbens (49) derart versetzt angeordnet sind, daß die mit der Innenfläche (41) des Verteilungskörpers (37) den Zwischenraum (46) begrenzende Oberfläche (48) gegenüber der den Austrittskanal (36) begrenzenden Oberfläche (44) zurückspringt, und daß die sich an die Oberfläche (44) anschließende Kolbenwandung (57) im Bereich des Austrittskaschlitzes (45) bzw. des Luftzufuhrkanals (38) eine Ausnehmung aufweist, über welche sich in Öffnungsstellung des Kolbens (49) eine mit der Kolbenoberfläche (44) verbundene Dichtleiste (59) aus flexiblem Material, ggf. unter Bildung des Austrittschlitzes (45), mit im wesentlichen tangentialer Richtung zur Kolbenoberfläche (44) erstreckt, welche in Schließstellung des Kolbens (49) in die Ausnehmung (58) eingedrückt ist.

8. Austrittsdüse nach einer der Ansprüch 1 bis 7, dadurch gekennzeichnet, daß der Kolben (49) gegen die Kraft eines Federkraftspeichers (60) durch die Kraft bzw. den Druck des aus dem Wasserzufuhrkanal (35) auströmenden Wassers von der Schließstellung in die Öffnungsstellung bewegbar ist.

9. Austrittsdüse nach Anspruch 8, dadurch gekennzeichnet, daß der Federkraftspeicher (60) durch Federn, Gummipuffer (60) od. dgl. gebildet ist, welche in einem den Wasserzufuhrkanal (35) im wensentlichen konzentrisch umgebenden Ringraum (61) zwischen dem Kolben (49) und einer Auflagefläche (62) des Ventilkörpers (39) angeordnet sind.

10. Austrittsdüse nach Anspruch 9, dadurch gekennzeichnet, daß der in dem Ventilkörper (39) vorgesehene Ringraum (61) einen sich von der Auflagefläche (62) axial nach oben erstreckenden Wandungsbereich (63) zur Aufnahme des auf den Federkraftspeicher (60) lagernden Kolbens (49) aufweist, daß ein konzentrisch zum Wasserzufuhrkanal (35) angeordneter innerer Wandungsbereich (64) des Kolbens (49) mit dem ihm zugewandten Wandungsbereich (63) des Ventilkörpers (39) einen Ringspalt (65) bildet, und daß der Ringraum (61) in einen sich im Ventilkörper (39) axial nach unten erstreckenden Rücklaufkanal (66) mündet, welcher ggf. über ein Absperrorgan mit dem Abfluß der Whirlpool-Wanne verbunden ist.

11. Austrittsdüse nach Anspruch 10, dadurch gekennzeichnet, daß beidseitig des Luftzufuhrkanals (38) konzentrisch des Wasserzufuhrkanal (35) umgebende ringförmig ausgebildete Gummipuffer (60) vorgesehen sind, welche mindestens in Schließstellung des Kolbens (49) einen Bereich des Ringraumes (61) freihalten und dabei diesen in zwei flüssigkeits- und/oder gasdicht gegeneinander getrennte Abschnitte (50, 51) aufteilen, wobei der radial äußere Abschnitt (51) mit dem Luftzufuhrkanal (38) in Verbindung steht.

12. Austrittsdüse nach Anspruch 10 oder 11, dadurch gekennzeichnet, daß der Ringspalt (65) eine etwa der Hälfte der Breite des Austrittsschlitzes (45) entsprechende Breite von 0,1 bis 1 mm, vorzugsweise 0,6 mm aufweist.

13. Austrittsdüse nach einem der Ansprüche 1 bis 12, dadurch gekennzeichnet, daß der Verteilungskörper (37) durch eine Bajonett-, Schraub-, Saug-, Steck- oder Magnetverbindung an den ggf. einen axialen Fortsatz (67) aufweisenden Ventilkörper (39) gehalten oder einstückig mit diesem ausgebildet ist.

14. Austrittsdüse nach einem der Ansprüche 1 bis 13, dadurch gekennzeichnet, daß der Wasserzufuhrkanal (35) im Bereich des Austrittskanals (36) radial angeordnete Austrittsöffnungen (56) aufweist.

15. Austrittsdüse nach einem der Ansprüche 1 bis 14, dadurch gekennzeichnet, daß der Ventilkörper (39) einen axialen Fortsatz (67) mit einer Eingriffsnut (68) für das Aufstecken des ggf. aus flexiblem Material bestehenden Verteilungskörpers (37) aufweist.

16. Austrittsdüse nach einem der Ansprüche 1 bis 15, dadurch gekennzeichnet, daß die Innenfläche (41) des tellerförmigen Verteilungskörpers (37) unter Bildung des radialen Austrittsschlitzes (45) im Randbereich des Austrittskanals (36) von radial innen nach radial außen unter geringem Winkel schräg auf die Wannenwandung (42) zuläuft.

17. Austrittsdüse nach einem der Ansprüche 1 bis 16, dadurch gekennzeichnet, daß die Innenfläche (41) des tellerförmigen Verteilungskörpers (37) in dem sich an den Austrittskanal (36) anschließenden Zwischenraum (46) unter geringem Winkel von der Wannenwandung (42) weg verläuft.

18. Austrittsdüse nach einem der Ansprüche 1 bis 17, dadurch gekennzeichnet, daß die Innenfläche (41) des tellerförmigen Verteilungskörpers (37) im Bereich des Übergangs zwischen dem Austrittskanal (36) und dem Zwischenraum (46) mit den gegenüberliegenden Teilen des Austrittsventils (34) eine Venturikehle (43) bildet.

19. Austrittsdüse nach einem der Ansprüche 1 bis 18, dadurch gekennzeichnet, daß die Oberfläche (44) des Kolbens (49) von radial außen nach radial innen schräg zur Wannenwandung (42) abfällt.

20. Austrittsdüse nach einem der Ansprüche 1 bis 19, dadurch gekennzeichnet, daß sich die Oberfläche (48) des Kolbens (49) im Bereich des Zwischenraumes (46) im wesentlichen parallel zu der Innenfläche (41) des Verteilungskörpers (37) erstreckt, wobei ggf. die Höhe des Zwischenraumes (46) etwas größer als die Breite des Austrittsschlitzes (45) gehalten ist.

21. Verwendung einer Austrittsdüse nach einem der Ansprüche 1 bis 20, dadurch gekennzeichnet, daß ihre Wasserzufuhr und/oder Luftzufuhr pulsierend erfolgt.

## Claims

1. An outlet nozzle for the outlet valve (34) of a whirlpool bath with a water supply channel (35) and an air supply channel (38), in which the water current is mixed with the air current by virtue of the injector action, wherein the water supply channel (35) leads into a radially outwardly directed circular-shaped outlet channel (36), which is formed between a plate-shaped distributor body (37) and the valve body (39) of the outlet valve (34), wherein the preferably circular-shaped air supply channel (38, 47, 53, 54) opens into a circular-shaped gap (46), connected radially outwardly to the outlet channel (36), between the plate-shaped distributor body (37) and the valve body (39) or the valve housing (40) or the bath wall (42), and wherein the surfaces (44, 48), forming the outlet channel (36) and/or the gap (46) with the inner face (41) of the distributor body (37), are formed by at least one piston (49) surrounding substantially concentrically the water supply channel (35), and movable relative to the distributor body (37), which piston, when in its closed position, seals in a gas-tight and liquid-tight manner the outlet channel (36) and/or the gap (46) connecting to the outlet channel (36).

2. An outlet nozzle according to claim 1, characterised in that at least one piston (49) is carried in the valve body (39) or on the valve housing (40) or on the bath wall (42).

3. An outlet nozzle according to claim 1 or 2, characterised in that the air supply channel (38) has individual air supply channels (53), which are in flow connection with bores (54) extending axially in the piston (49).

4. An outlet nozzle according to claim 3, characterised in that the bores (54) of the air supply channel (38) lead into an annular channel (47) opening into the gap (46).

5. An outlet nozzle according to claim 3 or 4, characterised in that the bores (54) or the annular channel (47) of the air supply channel (38) open or opens directly behind an outlet slot (45) formed in the edge region of the outlet channel (36) into the gap (46).

6. An outlet nozzle according to one of claims 1 to 5, characterised in that the faces (41, 44, 48) of the distributor body (37) and of the piston (49), capable of lying against each other in the closed position of the piston (49), at least the regions of the surfaces (44,48) of the piston (49), capable of lying against the inner face (41) of the distributor body (37), are formed as sealing surfaces, possibly with a flexible coating or a layer or lining of rubber or the like.

7. An outlet nozzle according to claim 6, characterised in that, in the open position of the piston (49), the surfaces (44, 48) of the piston (49) which reach to the bores (54) or the annular channel (47) of the air supply channel (38) or which extend on both sides of the outlet slot (45) of the outlet channel (36) are arranged in an offset manner, such that the surface (48) defining the gap (46) with the inner face (41) of the distributor body (37) recedes back relative to the surface (44) defining the outlet channel (36), and in that the piston wall (57) in the region of outlet channel slot (45) or of the air supply channel (38), connecting to the surface (44), has a recess, by way of which in the open position of the piston (49) a sealing strip (59) of flexible material connected to the piston surface (44), possibly with formation of the outlet slot (45), extends substantially in the tangential direction to the piston surface (44), which is pressed into the recess (58) in the closed position of the piston (49).

8. An outlet nozzle according to one of claims 1 to 7, characterised in that the piston (49) is able to be moved, against the force of a spring force accumulator (60), by means of the force or the pressure of the water flowing out of the water supply channel (35), from the closed position into the open position.

9. An outlet nozzle according to claim 8, characterised in that the spring force accumulator (60) is formed by springs, rubber buffers (60) or the like, which are arranged in an annular space (61), surrounding the water supply channel (35) substantially concentrically, between the piston (49) and a bearing face (62) of the valve body (39).

10. An outlet nozzle according to claim 9, characterised in that the annular space (61) provided in the valve body (39) has a wall region (63) extending axially upwards from the bearing face (62) for accepting the piston (49) mounted on the spring force accumulator (60), in that an inner wall region (64) of the piston (49), which is arranged concentrically to the water supply channel (35) forms an annular gap (65) with the wall region (63) of the valve body (39) facing it, and in that the annular space (61) opens into a return channel (66) extending axially downwards in the valve body (39), said channel being connected possibly by way of a blocking element with the outflow of the whirlpool bath.

11. An outlet nozzle according to claim 10, characterised in that annular rubber buffers (60) are provided, surrounding concentrically the water supply channel (35), and on both sides of the air supply channel (38), which buffers, at least in the closed position of the piston (49), keep free a region of the annular space (61) and in this process divide these into two separate sections (50,51) which are liquid-tight and/or gas-tight with respect to each other, wherein the radially outer section (51) is connected to the air supply channel (38).

12. An outlet nozzle according to claim 10 or 11, characterised in that the annular gap (65) has a width of from 0.1 to 1 mm preferably 0.6 mm corresponding to approximately half the width of the outlet slot (45).

13. An outlet nozzle according to one of claims 1 to 12, characterised in that the distributor body (37) is held by a bayonet, screw, suction, plug or magnetic connection to the valve body (39) having possibly an axial projection (67) or is formed integrally with said body (39).

14. An outlet nozzle according to one of claims 1 to 13, characterised in that the water supply channel (35) in the region of the outlet channel (36) has radially arranged outlet openings (56).

15. An outlet nozzle according to one of claims 1 to 14, characterised in that the valve body (39) has an axial projection (67) with an engaging groove (68) for inserting the distributor body (37) possibly made of flexible material.

16. An outlet nozzle according to one of claims 1 to 15, characterised in that the inner face (41) of the plate-shaped distributor body (37) runs radially inward then radially outward in the edge region of the outlet channel (36) at a slight angle inclined towards the bath wall (42), forming the radial outlet slot (45).

17. An outlet nozzle according to one of claims 1 to 16, characterised in that the inner face (41) of the plate-shaped distributor body (37) extends away with a slight angle from the bath wall (42) in the gap (46) connected to the outlet channel (36).

18. An outlet nozzle according to one of claims 1 to 17, characterised in that the inner face (41) of the plate-shaped distributor body (37), in the region of the transition from the outlet channel (36) to the gap (46) forms, with the opposing components of the outlet valve (34), a Venturi groove (43).

19. An outlet nozzle according to one of claims 1 to 18, characterised in that the surface (44) of the piston (49) falls away from being radially outward to being radially inwardly inclined to the bath wall (42).

20. An outlet nozzle according to one of claims 1 to 19, characterised in that the surface (48) of the piston (49) extends in the region of the gap (46) substantially parallel to the inner face (41) of the distributor body (37), wherein possibly the height of the intermediate space (46) is slightly larger than the width of the outlet slot (45).

21. A use of an outlet nozzle according to one of claims 1 to 20, characterised in that its water supply and/or air supply occurs in phases.

## Revendications

1. Buse pour l'injecteur (34) d'une baignoire à bain bouillonnant comportant un conduit d'arrivée d'eau (35) et un conduit d'arrivée d'air (38), dans laquelle le débit d'eau et le débit d'air sont mélangés par effet d'injecteur, le conduit d'arrivée d'eau (35) se raccordant à un conduit de sortie (36) annulaire menant radialement vers l'extérieur, qui est formé entre un élément distributeur (37) en forme de disque et le corps (39) de l'injecteur (34), le conduit d'arrivée d'air (38, 47, 53, 54), de préférence annulaire, débouchant dans un espace intermédiaire (46) annulaire qui se raccorde radialement vers l'extérieur au conduit de sortie (36) entre l'élément distributeur (37) en forme de disque et le corps d'injecteur (39) ou le boîtier d'injecteur (40) ou encore la paroi de la baignoire (42), et les surfaces (44, 48) formant avec la surface intérieure (41) de l'élément distributeur (37) le conduit de sortie (36) et/ou l'espace intermédiaire (46) étant constituées par au moins un piston (49) entourant le conduit d'arrivée d'eau (35), sensiblement concentrique à celui-ci, qui est mobile par rapport à l'élément distributeur (37), lequel piston ferme de manière étanche au liquide et/ou au gaz, en position de fermeture, le conduit de sortie (36) et/ou l'espace intermédiaire (46) raccordé au conduit de sortie (36).

2. Buse selon la revendication 1 caractérisée en ce que le piston (49), au nombre d'au moins un, est guidé à l'intérieur du corps d'injecteur (39) ou du boîtier d'injecteur (40) ou encore sur la paroi de la baignoire (42).

3. Buse selon la revendication 1 ou 2 caractérisée en ce que le conduit d'arrivée d'air (38) présente plusieurs conduits d'arrivée d'air indépendants (53) qui sont en communication de fluide avec des perçages (54) axiaux à l'intérieur du piston (49).

4. Buse selon la revendication 3 caractérisée en ce que les perçages (54) du conduit d'arrivée d'air (38) se raccordent à un conduit annulaire (47) débouchant dans l'espace intermédiaire (46).

5. Buse selon la revendication 3 ou 4 caractérisée en ce que les perçages (54) ou le conduit annulaire (47) du conduit d'arrivée d'air (38) débouchent dans l'espace intermédiaire (46) immédiatement derrière une fente de sortie (45) formée dans la région périphérique du conduit de sortie (36).

6. Buse selon l'une des revendications 1 ou 5 caractérisée en ce que les surfaces (41, 44, 48) de l'élément distributeur (37) et du piston (49) venant en contact les unes avec les autres lorsque le piston est en position de fermeture, et au moins les parties des surfaces (44, 48) du piston (49) venant au contact de la surface intérieure (41) de l'élément distributeur (37), sont réalisées sous forme de surfaces d'étanchéité, qui sont munies le cas échéant d'un revêtement souple ou d'une couche ou d'une garniture de caoutchouc ou analogue.

7. Buse selon la revendication 6 caractérisée en ce que, en position d'ouverture du piston (49), les surfaces (44, 48) qui s'étendent jusqu'aux perçages (54) ou jusqu'au conduit annulaire (47) du conduit d'arrivée d'air (38) ou qui s'étendent de part et d'autre de la fente de sortie (45) du conduit de sortie (36) sont décalées de manière telle que la surface (48) qui délimite, avec la surface intérieure (41) de l'élément distributeur (37), l'espace intermédiaire (46) est en retrait par rapport à la surface (44) qui délimite le conduit de sortie (36), et en ce que la paroi du piston (57) qui se raccorde à la surface (44) présente, dans la région de la fente de sortie (45) ou du conduit d'arrivée d'air (38), un évidement au-dessus duquel est située, en position d'ouverture du piston (49), une lèvre d'étanchéité (59) en matériau souple liée à la surface du piston (44), formant le cas échéant la fente de sortie (45), qui s'étend essentiellement dans la direction tangentielle par rapport à la surface du piston (44), laquelle lèvre est comprimée dans l'évidement (58), lorsque le piston (49) est en position de fermeture.

8. Buse selon l'une des revendications 1 ou 7 caractérisée en ce que le piston (49) peut être amené de sa position de fermeture vers sa position d'ouverture, à l'encontre de la force d'un accumulateur élastique (60), par la force ou la pression de l'eau sortant du conduit d'arrivée d'eau (35).

9. Buse selon la revendication 8 caractérisée en ce que l'accumulateur élastique (60) est formé par des ressorts, des tampons de caoutchouc (60) ou analogues, qui sont logés dans un espace annulaire (61) entourant le conduit d'arrivée d'eau (35), essentiellement concentrique avec celui-ci, prévu entre le piston (49) et une surface d'appui (62) du corps d'injecteur (39).

10. Buse selon la revendication 9 caractérisée en ce que la chambre annulaire (61) prévue dan le corps d'injecteur (39) présente une partie de paroi (63) s'étendant axialement vers le haut à partir de la surface d'appui (62) qui reçoit le piston (49) reposant sur l'accumulateur élastique (60), en ce qu'une partie de paroi interieure (64) du piston (49), concentrique avec le conduit d'arrivée d'eau (35), forme avec la partie de paroi (63) du corps d'injecteur (39) du corps d'injecteur (39) tournée vers elle un espace annulaire (65), et en ce que l'espace annulaire (61) débouche dans un conduit de retour (66) s'étendant axialement vers le bas à l'intérieur du corps d'injecteur (39), qui est relié le cas échéant à la vidange de la baignoire à bain bouillonnant par l'intermédiaire d'une vanne d'arrêt.

11. Buse selon la revendication 10 caractérisée en ce qu'il est prévu des tampons en caoutchouc (60) annulaires concentriques au conduit d'arrivée d'eau (35) qui entourent de part et d'autre le conduit d'arrivée d'air (38) et maintiennent dégagée une partie de l'espace annulaire (61), au moins lorsque le piston (49) est en position de fermeture, et qui divisent celui-ci en deux parties (50, 51) séparées l'une de l'autre de manière étanche à l'eau et/ou au gaz, la partie (51) située radialement à l'extérieur étant reliée au conduit d'arrivée d'air (38).

12. Buse selon la revendication 10 ou 11 caractérisée en ce que l'espace annulaire (65) a une largeur de 0,1 à 1 mm, de préférence 0,6 mm, qui correspond sensiblement à la moitié de la largeur de la fente de sortie (45).

13. Buse selon l'une des revendications 1 à 12 caractérisée en ce que l'élément distributeur (37) est fixé au moyen d'une fixation à baïonnette, à vis, à ventouse, à encliquetage ou à aimant sur le corps d'injecteur (39), qui comporte le cas échéant un prolongement axial (67), ou est réalisé d'une pièce avec celui-ci.

14. Buse selon l'une des revendications 1 à 13 caractérisée en ce que le conduit d'arrivée d'eau (35) est muni d'orifices de sortie (56) radiaux disposés dans la région du conduit de sortie (36).

15. Buse selon l'une des revendications 1 à 14 caractérisée en ce que le corps d'injecteur (39) comporte un prolongement axial (67) muni d'une gorge d'accrochage (68) pour le montage de l'élément distributeur (37), réalisé le cas échéant en matériau souple.

16. Buse selon l'une des revendications 1 à 15 caractérisée en ce que la surface intérieure (41) de l'élément distributeur (37) en forme de disque s'étend, dans la région périphérique du conduit de sortie (36), radialement de l'intérieur vers l'extérieur avec un faible angle d'inclinaison en direction de la paroi de la baignoire (42) en formant la fente de sortie (45) radiale.

17. Buse selon l'une des revendications 1 à 16 caractérisée en ce que la surface intérieure (41) de l'élément distributeur (37) en forme de disque, dans l'espace intermédiaire (46) se raccordant au conduit de sortie (36), s'éloigne de la paroi de la baignoire (42) avec un faible angle d'inclinaison.

18. Buse selon l'une des revendications 1 à 17 caractérisée en ce que la surface intérieure (41) de l'élément distributeur (37) en forme de disque, dans la zone de raccordement entre le conduit de sortie (36) et l'espace intermédiaire (46), forme un col de Venturi (43) avec les parties de l'injecteur (34) situées en regard.

19. Buse selon l'une des revendications 1 à 18 caractérisée en ce que la surface (44) du piston (49) est inclinée radialement de l'extérieur vers l'intérieur en direction de la paroi de la baignoire (42).

20. Buse selon l'une des revendications 1 à 19 caractérisée en ce que la surface (48) du piston (49), dans la région de l'espace intermédiaire (46), est sensiblement parallèle à la surface interne (41) de l'élément distributeur (37), la hauteur de l'espace intermédiaire (46) étant le cas échéant supérieure à la largeur de la fente de sortie (45).

21. Application d'une buse selon l'une des revendication 1 à 20 caractérisée en ce que son alimentation en eau et/ou son alimentation en air a lieu de manière pulsatoire.
